# FASCICULE DE BREVET EUROPEEN

(11) **EP 0 056 538 B1**
(45) Date de publication et mention de la délivrance du brevet: **06.03.1985**
(21) Numéro de dépôt: 81401949.3
(22) Date de dépôt: 08.12.1981
(51) Int. Cl.: B21B 45/02, C21D 9/54

(54) **Dispositif d'obturation des extrémités d'une machine de traitement de tôles**
Verschlusseinrichtung an den Enden einer Blech behandelnden Maschine
Obturator at the extremities of a machine for treating sheet material

(30) Priorité: 09.01.1981 FR 8100288
(43) Date de publication de la demande: 28.07.1982
(73) Titulaire: UNION SIDERURGIQUE DU NORD ET DE L'EST DE LA FRANCE par abréviation "USINOR", 92800 Puteaux (FR)
(72) Inventeur: Germain, Alfred, F-59240 Dunkerque - Malo-Les-Bains (FR); Roth, Bernard, F-92100 Boulogne-Billancourt (FR)
(74) Mandataire: Moncheny, Michel

## Description

La présente invention concerne les machines de traitement et notamment de refroidissement de tôles ou autres produits analogues, du type comprenant un bâti inférieur et un bâti supérieur dans lesquels sont montés des jeux de rouleaux d'entraînement et de guidage de la tôle, fonctionnant par paires, les deux bâtis délimitant une enceinte dans laquelle circule un fluide de traitement.

Une telle machine est décrite notamment dans le brevet FR-A-2 223 096 du 26 Mars 1973 et dans les brevets FR-A-2 413 139, FR-A-2 413 140, FR-A-2413 141, FR-A-2 413 142 déposés le 30 Décembre 1977. En particulier, le brevet FR-A-2 413 141 concerne l'agencement des extrémités d'entrée et de sortie d'une telle machine et décrit la présence à chacune de ces extrémités d'au moins un volet articulé autour d'un axe parallèle au plan de la tôle et transversal par rapport à la direction de déplacement de cette tôle, ce volet pouvant être amené en position haute ou en position basse au moyen de vérins, selon que la machine doit ou non être traversée par une tôle ou autre produit à traiter.

L'agencement décrit dans ce brevet antérieur donne dans l'ensemble satisfaction mais peut cependant faire l'objet d'un certain nombre de critiques:
- l'encombrement de tels volets est relativement important et a pour effet d'augmenter la longueur totale de la machine;
- les volets étant articulés entre les deux parois longitudinales du bâti ont une longueur importante et doivent être de construction particulièrement rigide (structure en caisson). Ils doivent de plus être en appui contre des poutres offrant une résistance suffisante, ce qui complique la machine et en augmente le coût;
- ces volets ayant une longueur qui correspond à la largeur totale de la machine, ne permettent pas d'adapter la largeur utile de l'entrée et de la sortie de la machine en fonction de la largeur du produit traité, d'où il résulte des fuites du fluide de traitement.

Le but de cette invention est de fournir un agencement des extrémités d'entrée et de sortie d'une machine de traitement de tôles, du type défini précédemment, qui ne présente pas ces inconvénients et qui assure une bonne étanchéité et une bonne tenue à la pression du liquide de refroidissement tout en étant de construction plus légère et plus économique, moins encombrant et de nature à autoriser une adaptation en fonction de la largeur du produit à traiter.

On connaît également d'après le document DE-A-2 030 265 une machine de conception plus rudimentaire constituée d'une cloche réalisée en trois parties, une partie centrale et deux parties d'extrémité, dont la partie centrale est reliée à une arrivée d'eau de refroidissement. Cette cloche est ouverte le long de ses deux bords latéraux et n'est pas complétée par des moyens de refroidissement qui permettaient d'agir sur la face inférieure du produit à traiter. Pendant le refroidissement, le fluide projeté par l'arrivée d'eau s'échappe librement le long des bords latéraux de la cloche et n'est donc pas confiné ou maintenu dans la machine proprement dite.

Des lamelles qui sont prévues aux extrémités longitudinales de la machine sont destinées, comme cela est indiqué à plusieurs reprises dans le document cité, à obtenir une ligne de séparation nette entre la zone à traiter et la zone située à l'extérieur de la machine. En conséquence, ces lamelles sont constamment en contact par leurs extrémités avec la surface supérieure du produit à traiter et elles n'ont en fait à supporter aucune pression de la part du fluide de traitement qui, ainsi que cela a été indiqué ci-dessus, peut s'échapper librement le long des bords latéraux de la cloche. De plus, lorsqu'aucun produit ne passe dans la machine de refroidissement, l'alimentation d'eau est bien entendu coupée et les lamelles ne jouent plus aucun rôle.

Ce document concerne donc un type de machine très différent et aucun enseignement ne peut en être tiré pour résoudre le problème exposé précédemment.

L'invention a pour objet une machine de traitement de tôles ou produits analogues comprenant un bâti supérieur et un bâti inférieur délimitant une enceinte dans laquelle est contenu et peut circuler un fluide de traitement, ainsi qu'un dispositif d'obturation des extrémités d'entrée et de sortie de cette machine comportant à chaque extrémité, un volet porté par l'un des bâtis et des moyens d'actionnement de ce volet, caractérisée en ce que ledit bâti comporte des moyens de guidage permettant un déplacement du ou de chaque volet suivant une direction à peu près perpendiculaire au plan de la tôle passant dans la machine, et en ce que le bord libre du ou de chaque volet coopère avec une rainure transversale de l'autre bâti, pour obturer de façon pratiquement étanche l'extrémité correspondante de la machine.

Suivant d'autres caractéristiques:
- les moyens de guidage comprennent une fente transversale ménagée dans une partie horizontale du bâti, qui s'étend sur toute la largeur de la machine et qui est munie de garnitures d'étanchéité;
- en position escamotée, le ou chaque volet est reçu dans un logement délimité par deux parois verticales s'étendant de part et d'autre de la fente et par un couvercle;
_ le ou chaque volet porte à sa partie super ieure au moins une tige reliée à la tige d'un vérin d'actionnement;
- la ou chaque tige traverse à joint étanche le couvercle;
- les bords verticaux des volets et les parois latérales adjacentes du bâti ont des profils complémentaires.

L'invention va maintenant être décrite plus en détail ci dessous, en se référant aux dessins annexés représentant divers modes de réalisation et dont:
la Fig. 1 est une vue partielle en coupe verticale de l'extrémité d'entrée d'une machine de refroidissement de tôles;
la Fig. 2 est une vue en coupe suivant la ligne 2-2 de la Fig. 1;
les Fig. 3 à 5 sont des vues analogues à celle de la Fig. 2, pour des variantes; et
la Fig. 6 est une vue de détail à plus grande échelle d'une variante du bord libre des volets, coopérant avec le bâti inférieur.

On voit sur la Fig. 1 l'extrémité d'entrée d'une machine de refroidissement de tôles comprenant un bâti supérieur 10 et un bâti inférieur 20. Chaque bâti comporte des parois latérales 11, 21 reliées par des enveloppes métalliques 12, 22 comportant des parties à peu près planes 12a, 22a parallèles à la tôle devant passer dans la machine et des parties incurvées 12^{b}, 22" qui entourent des rouleaux d'entraînement et de guidage 13, 23. Les enveloppes métalliques délimitent une enceinte dans laquelle peut circuler un liquide de refroidissement, l'enceinte étant à cet effet reliée à des conduits d'entrée et de sortie de ce liquide, les conduits 14, 24 représentés sur le dessin étant en l'occurence des conduits de sortie.

Seule l'extrémité d'entrée de la machine à été représentée, mais il est bien entendu que l'extrémité de sortie de cette machine est, au moins pour l'essentiel, réalisée de la même façon.

Les parois latérales 11 du bâti supérieur sont reliées par une poutre 30 qui dans l'exemple représenté a une structure en caisson, et dont la paroi supérieure horizontale 31 comporte un prolongement 32 dirigé vers l'intérieur de la machine. Dans l'espace compris entre cette poutre transversale et l'enveloppe adjacente 12^{!} délimitant l'enceinte pour le fluide de refroidissement est disposé le dispositif d'obturation suivant l'invention. Ce dispositif comprend principalement plusieurs volets rigides juxtaposés 33 à 37 (Fig. 2) ayant par exemple une épaisseur comprise entre 10 et 30 mm. Le volet central 35 s'étend de part et d'autre du plan longitudinal de symétrie de la machine, représenté par la ligne X-X. Pour une machine de 4,20 m de largeur, le volet central peut par exemple avoir une largeur de 2 m et les quatre autres volets une largeur de 0,55 m. Bien entendu, le nombre et la largeur des volets sont choisies à volonté.

Pour assurer le guidage des volets, qui sont agencés de façon à pouvoir se déplacer en translation suivant une direction verticale, à peu près perpendiculaire à la direction de passage de la tôle, le paroi horizontale d'extrémité du bâti supérieur comporte une fente transversale 38, s'étendant sur toute la largeur de la machine. De part et d'autre de cette fente sont fixées deux plaques parallèles 39 disposées verticalement et qui délimitent un logement dans lequel peuvent être escamotés les volets. Ce logement est fermé de façon étanche à sa partie supérieure par un couvercle 40 constitué par une simple plaque fixée sur les deux parois verticales 39. De part et d'autre de la fente 38, la paroi horizontale 12" comporte des garnitures d'étanchéité 41 qui peuvent être constituées par des plaquettes d'usure en bronze ou bien par des garnitures en matériau présentant un faible coefficient de frottement. Les volets portent à leur partie supérieure des tiges 42 qui traversent de façon étanche le couvercle 41, par exemple à travers des presse-étoupe 43, et sont elles-mêmes articulées à leur extrémité supérieure sur des tiges de vérin 44, dont les corps 45 sont fixés sur la paroi 32. Suivant un mode de réalisation il peut être prévu deux ou plusieurs tiges 42 pour chaque volet, reliées à leur partie supérieure à des palonniers horizontaux sur lesquels sont articulées les tiges de vérin 44.

Dans le mode de réalisation représenté à la Fig. 1 le bord libre inférieur 46 des volets a une forme en biseau, coopérant avec une rainure 47 de forme complémentaire prévue dans la paroi d'extrémité horizontale 22a du bâti inférieur.

Suivant une caractéristique importante de l'invention, les différents volets juxtaposés présentent le long de leurs bords adjacents des profils complémentaires dont un certain nombre de variantes sont représentées aux Fig. 2 à 5. Sur la Fig. 2, ces profils sont simplement constitués par des décrochements 48 en ligne brisée suivant deux angles droits, dont la forme apparaît clairement sur cette Fig. 2.

Dans le mode de réalisation de la Fig. 3, ces profils 49 ont une forme en V, à angle respectivement rentrant et saillant. Il est à noter que dans ce cas l'orientation des V est telle que les fuites éventuelles sont dirigées vers les côtes de la machine.

Dans le mode de réalisation de la Fig. 4, les emboîtements 50 au niveau des bords adjacents des volets sont du type à rainure et languette.

Enfin, sur la Fig. 5, les profils complémentaires 51 ont une forme arrondie, respectivement concave et convexe. Là encore l'orientation est telle que les fuites éventuelles sont dirigées vers les côtés de la machine. Des profils analogues, complémentaires à ceux des volets, peuvent être par ailleurs prévus sur les deux parois latérales 11 du bâti, ou bien encore des garnitures d'étanchéité en contact avec les bords verticaux des volets d'extrémité.

Une autre variante de réalisation a été représentée sur la Fig. 6 à propos du bord libre inférieur des volets et de la rainure prévue dans le bâti inférieur. C'est ainsi que ce bord libre 52 peut comporter simplement deux chanfreins latéraux 53, tandis que la rainure 54 a un profil général de forme rectangulaire dont les deux bords supérieurs sont élargis au moyen de chanfreins 55.

Le fonctionnement d'un tel agencement est très simple à décrire. Dans la configuration représentée à la Fig. 1, c'est à dire en l'absence de tôles traversant cette machine, les volets sont placés en position basse ou position d'obturation. Le liquide circulant dans la machine reste alors confiné de façon efficace à l'intérieur de cette machine. Les fuites éventuelles, le long du bord inférieur ou le long des bords adjacents des volets juxtaposés sont réduites au minimum, compte tenu des dispositions adoptées et qui ont été décrites précédemment. En particulier, les profils complémentaires des bords verticaux des volets adjacents remplissent une double fonction d'étanchéité et de guidage. Lorsqu'une tôle doit être introduite dans la machine, des moyens par ailleurs connus en soi et qui n'ont donc pas à être décrits dans le présent mémoire, provoquent en temps utile l'actionnement des vérins 45 et le déplacement vers leur position haute des volets. Lorsque plusieurs volets juxtaposés sont prévus, comme représenté aux Fig. 2 à 5, ne sont soulevés et amenés en position haute que le nombre de volets strictement nécessaire au passage de la tôle. En d'autres termes, la largeur de l'overture ménagée aux extrémités d'entrée et de sortie de la machine peut être aisément adaptée à la largeur de la tôle, ce qui constitue un avantage important par rapport aux agencements antérieurs.

Tous les objectifs recherchés sont donc bien atteints, puisque le dispositif constitué par les volets, leurs moyens de guidage et leurs moyens d'actionnement, est particulièrement peu encombrant, ce qui permet de diminuer d'autant la longueur totale de la machine et d'en diminuer le coût.

De préférence, ce dispositif d'obturation est porté par le bâti superieur. On peut cependant envisager de le prévoir sur le bâti inférieur.

## Revendications

1. Machine de traitement de tôles ou produits analogues comprenant un bâti supérieur (10) et un bâti inférieur (20) délimitant une enceinte (E) dans laquelle est contenu et peut circuler un fluide de traitement, ainsi qu'un dispositif d'obturation des extrémités d'entrée et de sortie de cette machine, comportant à chaque extrémité, un volet porté par l'un des bâtis et des moyens d'actionnement de ce volet, caractérisé en ce que ledit bâti (10) comporte des moyens de guidage (38, 41) permettant un déplacement du ou de chaque volet (33-37) suivant une direction à peu près perpendiculaire au plan de la tôle passant dans la machine, et en ce que le bord libre (46; 52) du ou de chaque volet (33-37) coopère avec une rainure transversale (47; 54) de l'autre bâti (20), pour obturer de façon pratiquement étanche l'extrémité correspondante de la machine.

2. Machine suivant la revendication 1, caractérisée en ce que les moyens de guidage comprennent une fente transversale (38) ménagée dans une partie horizontale (12") du bâti, qui s'étend sur toute la largeur de la machine et qui est munie de garnitures d'étanchéité (41).

3. Machine suivant la revendication 2, caractérisée en ce qu'en position escamotée, le ou chaque volet est reçu dans un logement délimité par deux parois verticales (39) s'étendant de part et d'autre de la fente (38), et par un couvercle (40).

4. Machine suivant l'une quelconque des revendications 1 à 3, caractérisé en ce que le ou chaque volet porte à sa partie supérieure au moins une tige (42) reliée à la tige (44) d'un vérin d'actionnement (45).

5. Machine suivant la revendication 4, caractérisée en ce que la ou chaque tige (42) traverse à joint étanche le couvercle (40).

6. Machine suivant l'une quelconque des revendications 1 à 5, caractérisée en ce que les bords verticaux des volets et les parois latérales adjacentes du bâti (10) ont des profils complémentaires.

## Patentansprüche

1. Maschine zur Behandlung von Blechen oder ähnlichen Produkten, mit einem oberen Rahmen (10) und einem unteren Rahmen (20), die eine Umschließung (E) bestimmen, in welcher eine Behandlungsflüssigkeit enthalten ist und umlaufen kann, und mit einer Vorrichtung zum Verschließen des Eintritts- und Austrittsendes dieser Maschine, welche an jedem Ende eine von einem der Rahmen getragene Verschlußklappe und Mittel zur Betätigung dieser Verschlußklappe aufweist, dadurch gekennzeichnet, daß der Rahmen (10) Führungsmittel (38, 41) aufweist, die ein Verschieben der oder jeder Verschlußklappe (33-37) längs einer zur Ebene des die Maschine durchlaufenden Bleches ungefähr senkrechten Richtung gestatten, und daß der freie Rand (46; 52) der oder jeder Verschlußklappe (33-37) mit einer Quernut (47; 54) des anderen Rahmens (20) das entsprechende Ende der Maschine praktisch dichtend verschließend zusammenwirkt.

2. Maschine nach Anspruch 1, dadurch gekennzeichnet, daß die Führungsmittel einen in einen horizontalen Teil (12a) des Rahmens eingelassenen Querschlitz (38) umfassen, der sich über die gesamte Breite der Maschine erstreckt und mit Dichtungen (41) versehen ist.

3. Maschine nach Anspruch 2, dadurch gekennzeichnet, daß in der zurückgezogenen Stellung die oder jede Klappe in einer Aufnahme aufgenommen ist, welche durch zwei sich zu beiden Seiten des Schlitzes (38) erstreckende vertikale Wände (39) und eine Abdeckung (40) begrenzt ist.

4. Maschine nach irgendeinem der Ansprüche 1 bis 3, dadurch gekennzeichnet, daß die oder jede Klappe an ihrem oberen Teil wenigstens einen Schaft (42) trägt, welcher mit dem Schaft (44) eines Betätigungsstellglieds (45) verbunden ist.

5. Maschine nach Anspruch 4, dadurch gekennzeichnet, daß der oder jeder Schaft (42) dichtend die Abdeckung (40) durchsetzt.

6. Maschine nach irgendeinem der Ansprüche 1 bis 5, dadurch gekennzeichnet, daß die vertikalen Ränder der Klappen und die angrenzenden Seitenwände des Rahmens (10) komplementäre Profile aufweisen.

## Claims

1. Machine for the treatment of metal sheets or similar products, comprising an upper frame (10) and a lower frame (20) defining an enclosure (E) in which enclosure is contained and may circulate a treating fluid, and a device for closing the input and output ends of said machine, comprising, at each of said ends, one shutter carried by one of said frames and means for actuating said shutter, characterized in that said one frame (10) comprises guide means (38, 41) allowing for a movement of said or each shutter (33-37) in a direction substantially perpendicular to the plane of the sheet which passes through the machine, and in that the free edge (46; 52) of the or each shutter (33-37) engages with a transverse groove (47; 54) of the other frame (20) so as to close in a substantially sealed manner the corresponding end of the machine.

2. Machine according to claim 1, characterized in that the guide means comprise a transverse slot (38) which is provided in a horizontal part (12a) of the frame and which extends throughout the width of the machine and is provided with sealing elements (41).

3. Machine according to claim 2, characterized in that in a retracted position, the or each shutter is received in a cavity defined by two vertical walls (39) which extent on each side of the slot (38) and by a civer (40).

4. Machine according to any one of claims 1 to 3, characterized in that the or each shutter carries at its upper part at least one rod (42) which is connected to the rod (44) of an actuating cylinder (45).

5. Machine according to claim 4, characterized in that the or each rod (42) extends through said cover (40) with interposition of sealing means.

6. Machine according to any one of claims 1 to 5, characterized in that the vertical edges of the shutters and the adjacent side walls of the frame (10) have complementary shapes.
